# EUROPÄISCHE PATENTSCHRIFT

(11) **EP 0 839 088 B1**
(45) Veröffentlichungstag und Bekanntmachung des Hinweises auf die Patenterteilung: **10.11.1999**
(21) Anmeldenummer: 96927019.8
(22) Anmeldetag: 16.07.1996
(51) Int. Cl.: B31D 3/00

(54) **FALTWABE**
FOLDED-SHEET HONEYCOMB STRUCTURE
STRUCTURE ALVEOLAIRE EN ACCORDEON

(30) Priorität: 18.07.1995 DE 19526189; 15.01.1996 DE 19601172; 21.02.1996 DE 19606195
(43) Veröffentlichungstag der Anmeldung: 06.05.1998
(73) Patentinhaber: Katholieke Universiteit Leuven, 3000 Leuven (BE); Pflug, Jochen, 65207 Wiesbaden (DE)
(72) Erfinder: PFLUG, Jochen, D-65207 Wiesbaden (DE)
(74) Vertreter: Bird, Ariane
(86) Internationale Anmeldenummer: EP9603121
(87) Internationale Veröffentlichungsnummer: WO9703816

(56) Entgegenhaltungen:
- WO-A-94/02311
- US-A- 3 673 057
- US-A- 4 090 384

## Beschreibung

Die Erfindung bezieht sich auf Faltwaben aus einer Mehrzahl von Zellen, auf Verfahren zur Herstellung der Faltwaben sowie auf Anwendungen solcher Faltwaben.

Sandwichkernschichten werden gewöhnlich aus Waben hergestellt, deren Zellen jeweils gleichseitige Sechsecke bilden. Die Wabenschicht wird mit Deckschichten versehen, die an die Kanten der Wabenstege angeklebt werden. In der Praxis werden die Waben durch Abschneiden von einem Wabenblock gewonnen. Bei dem Sandwichverbund ist die Verbindung der Wabenkanten mit den Deckschichten kritisch, weswegen man relativ dicke Klebstoffschichten, zur Einbettung der Wabenkanten verwendet und die Viskosität des Klebstoffs genau überwacht.

Es sind auch bereits Waben mit zu den Zellwänden integralen Deckschichtteilen bekannt (US-A-4 197 341). Solche Waben müssen aber aus einzelnen Streifen hergestellt werden, von denen zwei Streifen zur Bildung einer Zellenreihe zusammengefügt werden, was ein präzises Herstellen der Zellreihenelemente voraussetzt.

Es ist auch schon bekannt, Faltwaben aus einem ebenen Zuschnitt von Bahnmaterial herzustellen (WO-94/02311 = PCT/US93/06872). Eine Ausführungsform der Faltwabe ist mit Anschlußflächen für Deckschichten versehen, die sich jedoch über Zellwandlücken zwischen großen, oktagonalen Zellen und kleineren, hexagonalen Zellen erstrecken. Die andere Ausführungsform umfaßt einheitlich hexagonale Zellen, jedoch keine Anschlußflächen für Deckschichten.

Der Erfindung liegt die Aufgabe zugrunde, eine Faltwabe mit gleichartigen Zellen anzugeben, die aus ebenem Zuschnitt von Bahnmaterial gefaltet ist und die ausreichend große Anschlußflächen zu Deckschichten bietet.

Die Erfindung ist in den Ansprüchen definiert.

Äußerlich unterscheidet sich die neue Faltwabe von der vom Block geschnittenen Faltwabe dadurch, daß es quer zu den Wabenwänden verlaufende Überbrückungsabschnitte gibt, die Anschlußflächen für Deckschichten bilden. Wenn die Faltwabe demnach als Sandwichkernschicht verwendet wird, läßt sich eine hohe Trommelschälfestigkeit der Deckschicht gegenüber der Sandwichkernschicht erzielen.

Da die Faltwabe unterschiedlich orientierte, senkrechte Wände (d. h. quer zueinander stehende Wände) aufweist, ist sie in jeder Richtung parallel zur Schicht relativ schubsteif und schubfest.

Die Anschlußflächen sind als Überbrückungsteile ausgebildet, welche die Zellwände einstückig miteinander verbinden und so für eine zusätzliche Versteifung der Faltwabe quer zu den Zellwänden sorgen.

Die Überbrückungsteile werden in dem ebenen Zuschnitt durch Schnitte und gegebenenfalls durch Faltlinien abgegrenzt. Dabei ist es möglich, U-förmige Schnitte zu legen und die dadurch gebildeten Lappen ganz oder teilweise als Anschlußflächen zu verwenden.

Es ist auch möglich, keilförmige Faltwaben oder allgemein mit Höhenprofil herzustellen. Die streifenförmigen Teile werden dabei fortlaufend breiter bzw. schmäler gemacht, und die Begrenzungsschnitte der streifenförmigen Bereiche werden gekrümmt oder entlang von Streckenkurven ausgeführt.

Bevor die sich berührenden Wellenkämme und Wellensenken der Halbwabenwellen dauerhaft miteinander verbunden werden, ist es möglich, die Faltwabe in sich zu verschieben bzw. zu verzerren, um sich gegebenenfalls gekrümmten Oberflächen anzupassen. Diese Form wird dann durch Herstellung der dauerhaften Verbindung der Wellenkämme und Wellensenken gewissermaßen eingefroren. Auf diese Weise lassen sich schalenartige Faltwaben herstellen, die ein gewisses Eigentragvermögen besitzen. Derartige Faltwaben können zu Sandwichstruktur-Formteilen weiterverarbeitet werden, möglich ist auch die Anwendung der Wabe in Crash-Strukturen.

Zur Herstellung der Faltwabe wird das Bahnmaterial mit Schnitten versehen und gefaltet, was durch einen Walzprozeß durchführbar ist. Kostengünstige Herstellung ist deshalb zu erwarten. Bei gewöhnlichem Papier oder Pappe als Ausgangsmaterial wird deshalb eine Faltwabe zur Anwendung als Verpackungsmaterial in Betracht gezogen.

Ausführungsbeispiele der Erfindung werden anhand der Zeichnung beschrieben. Dabei zeigt:
- Fig. 1: einen ebenen Zuschnitt mit Faltlinien und U-förmigen Schnitten,
- Fig. 2: eine Rechteckwelle,
- Fig. 3: die Rechteckwelle mit Schnittmuster,
- Fig. 4: eine Faltwabe in perspektivischer Darstellung,
- Fig. 5: eine Rechteck-Kreuz-Faltwabe,
- Fig. 6: einen weiteren ebenen Zuschnitt mit Faltlinien und U-förmigen Einschnitten,
- Fig. 7: eine Faltwabe in perspektivischer Darstellung, erhältlich aus dem ebenen Zuschnitt der Fig. 6,
- Fig. 8: eine schematische Darstellung einer Rechteck-Falt-Wabe,
- Fig. 9: nach Expansion sowie
- Fig. 10: nach Kontraktion der Waben nach Fig. 8, ferner
- Fig. 11: mit Stegfaltung;
- Fig. 12: eine impulsförmige Rechteckwelle,
- Fig. 13: die impulsförmige Rechteckwelle mit Schnittmuster,
- Fig. 14: eine Rechteck-Kreuz-Faltwabe, in perspektivischer Darstellung, gemäß Fig. 12, 13 hergestellt,
- Fig. 15: einen weiteren ebenen Zuschnitt mit Faltlinien und Einschnitten,
- Fig. 16: eine erste Faltung des ebenen Zuschnitts nach Fig. 15,
- Fig. 17: eine weitere Faltung des Zuschnitts,
- Fig. 18: eine perspektivische Darstellung einer Einzelheit,
- Fig. 19: eine Faltwabe, erhältlich aus dem Zuschnitt der Fig. 15;
- Fig. 20: einen weiteren ebenen Zuschnitt mit Faltlinien und Ausschnitten,
- Fig. 21: einen Zwischenzustand bei der Herstellung,
- Fig. 22: eine hexagonale Faltwabe, gemäß Fig. 20, 21 hergestellt;
- Fig. 23: einen weiteren ebenen Zuschnitt mit Faltlinien und Einschnitten,
- Fig. 24: einen vergrößerten Abschnitt einer Faltwabe, die aus dem Material der Fig. 23 hergestellt werden ist;
- Fig. 25: eine abgewandelte Faltwabe in vergrößerter perspektivischer Ansicht;
- Fig. 26: eine vergrößerte perspektivische Ansicht einer weiteren Faltwabe aus abgewandeltem Material;
- Fig. 27: einen Zuschnitt für keilförmige Waben,
- Fig. 28: eine vergrößerte perspektivische Darstellung einer Faltwabe, hergestellt aus dem Material der Fig. 27;
- Fig. 29: einen Zuschnitt für gekrümmte Waben,
- Fig. 30: eine perspektivische Ansicht einer gekrümmten Faltwabe, hergestellt aus dem Material der Fig. 29,
- Fig. 31: einen weiteren ebenen Zuchnitt mit Faltlinien und Einschnitten
- Fig. 32: einen Zwischenzustand bei der Herstellung,
- Fig. 33: eine hexagonale Faltwabe, gemäß Fig. 31, 32 hergestellt.

Fig. 1 zeigt eine ebene Bahn aus dünnem Metallblech, Kunststoff, Gewebe, Faserverbundwerkstoff (mit Kohle-, Aramid- oder Glasfasern) oder faserverstärktem Papier (Nomex®-Papier), die nach Faltung eine Sandwichkernschicht gemäß Erfindung bildet. Zu Erläuterungszwecken sind die Faltstellen gestrichelt in die Bahn eingezeichnet, welche im Laufe der Verarbeitung gefaltet werden. Im einzelnen sind durchlaufende, waagrechte Faltlinien 1, 2, 3, 4 sowie unterbrochene, senkrechte Faltlinien 5 und weitere Faltlinien 7, 8 angedeutet. Zur Vorbereitung der Verarbeitung können noch Klebe- oder Lötmaterialstreifen 19 fluchtend zu den Faltlinien 5 auf beiden Seiten der Bahn angebracht werden. Man kann die Faltstellen auch durch Prägelinien vorbereiten. Man sieht ferner Reihen von U-förmigen Schnitten 9, deren Schenkel 11, 12 mit den horizontalen Faltlinien 4, 1 bzw. 2, 3 zusammenfallen, während sich die Basis 10 des U parallel zu den Faltlinien 5, 7 erstreckt. Diese U-Schnitte 9 können vor, während oder nach der Faltung um die Faltlinien 1, 2, 3, 4 erzeugt werden, wobei Stanzen bevorzugt wird. Die U-Schnitte 9 umgrenzen jeweils Schichtlappen, die aus der Bahnebene in die zu bildende Sandwichkernschicht hineingebogen werden sollen. Wie ersichtlich, fallen die Enden der Schenkel 11, 12 jeweils mit den Faltlinien 5 zusammen, wobei zur benachbarten Basis 10 hin jeweils eine Anschlußfläche 13 oder 16 gebildet wird, deren Bedeutung später erläutert wird. Die Schichtlappen innerhalb der jeweiligen U-förmigen Schnitte 9 weisen Abschnitte 14, 15 und Abschnitte 17, 18 auf, die durch die Faltlinien 7 bzw. 8 voneinander getrennt sind. Die Abschnitte 14, 17 sind zur Bildung von Stegwänden vorgesehen und sind zunächst lappenförmig, weswegen diese Abschnitte auch als Steglappen 14, 17 bezeichnet werden.

Fig. 2 zeigt eine Rechteckwelle, wie sie aus einem Teil der Bahn der Fig. 1 hergestellt werden kann. Als Werkzeug hierfür eignen sich Stanzen oder Walzen, welche die Materialbahn allmählich einziehen, ohne daß es wegen der Bahnverkürzung zum Reißen des Materials kommt. Wie ersichtlich, werden zwischen den Faltlinien 1 bis 4 Wellenbergflächen 20, Wellentalflächen 21 und Stegflächen 22 gebildet. In Fig. 3 sind in die Rechteckwelle noch die U-förmigen Schnitte 9 und die Faltlinien 7, 8 eingezeichnet, woraus sich ergibt, daß die Stegflächen 22 in der Sandwichkernschicht unverändert bleiben, während die Wellenbergflächen 20 in die Anschlußflächen 13 sowie die Steglappen 14 mit Laschenflächen 15 und die Wellentalflächen 21 in die Anschlußflächen 16 sowie die Steglappen 17 mit Laschenflächen 18 untergliedert sind.

Zur Bildung der in Fig. 4 dargestellten Faltwabe werden die Abschnitte 14+15 um die Faltlinien 5 nach unten und der Abschnitt 15 um die Faltlinie 7 nach oben gebogen. Von der ursprünglichen Wellenbergfläche 20 verbleibt somit lediglich die Anschlußfläche 13 in der Ebene des Wellenberges. Hinsichtlich der Wellentalflächen 21 wird ähnlich verfahren. Die Abschnitte 17+18 werden nach oben geklappt und der Abschnitt 18 anschließend in die Waagrechte zurückgebogen. Als Werkzeug für diese Biege- und Faltvorgänge kommen Preßstempel-Matrizen mit Oberwerkzeug und Unterwerkzeug in Betracht. Am Oberwerkzeug sind fingerartige Biegestößel vorhanden, welche die Lappen 14, 15 nach unten biegen, bis die untere Matrize erreicht wird, an der die Lasche 15 in die Waagerechte gebogen wird. Am Unterwerkzeug sind ebenfalls fingerartige Biegestößel vorgesehen, welche die Lappen 17, 18 nach oben biegen, bis die obere Matrize erreicht wird, wo die Lasche 18 in die Waagerechte gebogen wird. Die fingerartigen Stößel füllen die Räume 23 und 24, die zwischen den Stegwänden 22 und 14 bzw. 22 und 17 gebildet werden, bevor sie zurückgezogen werden. Durch die Faltung und Biegung kommen die Schnittkanten 11 und 12 mit der Stegfläche 22 in Berührung und können durch geeignete Maßnahmen mit dieser verbunden werden, beispielsweise mittels der Klebe- oder Lotmaterialstreifen 19. Wie ersichtlich, bietet die Faltwabe größere Anschlußflächen 13 und 16 sowie Laschenflächen 15, 18 zum Anschluß von Deckschichten, so daß ein schubfester Verbund einfach herstellbar wird.

Im Ausführungsbeispiel der Fig. 4 erstrecken sich die Anschlußflächen 13 und die Laschenflächen 18 nach unterschiedlichen Seiten, während man auch die gleiche Faltungsseite wählen kann, wie dies in Fig. 5 dargestellt ist. In diesem Fall werden die Laschen 15, 18 zunächst nicht von den Biegestößeln gebogen, vielmehr erfolgt dies erst in einem getrennten Schritt, wenn die Biegestößel zurückgezogen sind. Alternativ können unterschiedliche Sätze von Biegestößeln (auch schwenkbare) eingesetzt werden, um die dargestellte Faltstruktur zu erzeugen. Die Wabenzellen bilden die unterschiedlich orientieren, senkrechten Wände aus den Stegflächen 22 und den Steglappen 14, 17. Sowohl auf der Ober- als auch auf der Unterseite gibt es Anschlußflächen 13, 18 und 15, 16.

Wenn die Schnittkanten 11, 12 nicht mit den sie berührenden Stegwänden 22 durch Kleben, Löten oder Schweißen verbunden (gebondet) werden, ergibt sich eine etwas verminderte Schubsteifigkeit der Sandwichstruktur, die aus der Sandwichkernschicht und den angebondeten Deckschichten besteht. Für manche Anwendung genügt diese geringe Steifigkeit. Vorzugsweise werden die Schnittkanten 11, 12 an den Stegwänden angebondet, um eine maximale Schubsteifigkeit und Schubfestigkeit zu erhalten.

Fig. 6 zeigt eine Abwandlung des Schnitt- und Faltmusters gegenüber Fig. 1. Statt einer einzelnen vertikalen Faltlinienschar 5 für die senkrechten Steglappen 14, 17 gibt es nunmehr zwei gegeneinander verschobene Faltlinienscharen 5 und 6. Wie ersichtlich, sind die U-förmigen Schnitte 9 von Reihe zu Reihe gegeneinander versetzt. In Abwandlung zu Fig. 1 und in Übereinstimmung mit Fig. 3 sind die U-förmigen Schnitte 9 nach links offen, d.h. die Faltlinie 5 oder 6 ist immer links von dem zugehörigen U-förmigen Schnitt 9 angeordnet. Dies stellt eine Variationsmöglichkeit dar, die bei der Herstellung der Wabe Bedeutung haben kann.

Basierend auf dem Schnitt- und Faltmuster der Fig. 6 ist die Faltwabe nach Fig. 7 hergestellt worden. Dabei sind die Laschen 15 oder 18, die den fingerartigen Biegestößel im Wege stehen würden, nachträglich umgelegt worden.

Eine Ansicht von oben auf die Wabe ist in Fig. 8 dargestellt. Die Stegwände 22 lassen sich wellenförmig verformen, und zwar entweder durch Auseinanderziehen der Rechteck-Faltwabenstruktur oder durch reihenweises Zusammenpressen der Faltwabenstruktur. Nach einer Expansion erhält man ein honigwabenähnliches Muster, wie in Fig. 9 dargestellt. Nach Kontraktion erhält man ein Fischbandmuster, wie in Fig. 10 dargestellt. Bei der Honigwabenform wird das Wabengewicht verringert. Bei der Fischbandform gibt es mehr Flexibilität, und zwar nach beiden Flächenrichtungen. Diese Wabenform ist deshalb für Teile mit doppelter Krümmung besonders geeignet. Es versteht sich, daß man je nach den Anforderungen durch Expansion und Kontraktion verschiedene Zellenweiten, Raumgewichte und Dicken für die herzustellenden Sandwichkerne erzielen kann.

Wie Fig. 11 zeigt, können die Stegwände 22 auch mit Versetzungen 25, 26 gefaltet werden. Dadurch schmiegen sich Bereiche der Stegwände 22 an die Randbereiche der Stegwände 14, 17 an, so daß sich ein flächiger Verbund zwischen diesen senkrecht aufeinanderstehenden Stegwänden ergibt.

Es gibt auch Möglichkeiten der Vergrößerung der Anschlußflächen zwischen den Deckschichten und der Sandwich-Kernschicht, indem man Randstreifenflächen an den oberen und unteren Schnittkanten der Stegwände 22 schafft.

Eine dieser Möglichkeiten besteht darin, die U-förmigen Schnitte 9 wie in Fig. 6, unterste Zeile, auszuführen, d.h. mit spitzem Winkel zwischen der Basis 10 und dem jeweiligen Schenkel 11, 12, so daß Dreieckflächen 27 von den Wellenbergflächen 20 oder den Wellentalflächen 21 stehenbleiben, die als Anschlußflächen für die Deckschichten genutzt werden können. Es versteht sich, daß die Stegwände 22 auf die sich etwas verjüngenden Stegwandbereiche 14, 17 hin verformt werden können, um entlang der Klebe-, Löt- oder Schweißstellen 19 mit diesen verbunden (gebondet) zu werden.

Eine weitere Möglichkeit eröffnet sich bei der Verwendung von Gewebe als Material der Faltwabe. Gewebe läßt sich gewissermaßen in der Gewebeebene verformen, so daß an den oberen und unteren Schnittkanten 11, 12 Randumbiegungen erzeugt werden können, die durch Imprägnierungsmaterial des Gewebes fixiert werden können.

Wenn die Faltlinien 1 und 4 sowie 2 und 3 nicht parallel sind, erhält man Sandwichkernschichten mit variierender Dicke. Die Schnitte 9 werden den unterschiedlichen Dicken der Kernschicht angepaßt. Gegebenenfalls kann man die erhaltene Struktur auf der dickeren Seite dehnen und an der dünneren Seite komprimieren, um gleichmäßige Breite zu erzielen.

Zur Fertigung der Faltwabe kann man auf einen kombinierten Walz- und Stanzprozeß mit ineinandergreifenden Schritten zurückgreifen. Bei der Herstellung der Sandwichkernschicht mit gebondeten Schneidkanten kommen folgende Schritte in Betracht:
a) Eine Bahn aus dem vorgesehenen Material wird bereitgestellt;
b) U-förmige Schnitte 9 werden in Reihen angebracht, um Steglappen zu bilden, die voneinander durch Anschlußflächen 13, 16 getrennt sind;
c) die Bahn wird in Rechteckwellen gefaltet, um Wellenbergflächen 20, Wellentalflächen 21 und Stegflächen 22 zu bilden;
d) die Steglappen 14, 17 werden aus der jeweiligen Ebene des Wellenberges bzw. Wellentals herausgefaltet, wobei die Anschlußflächen 13, 16 in diesen Ebenen verbleiben. Zur Bildung weiterer Laschen- oder Anschlußflächen 15, 18 werden die freien Enden der Steglappen umgebogen.
e) Die Schnittkanten 11, 12 werden mit den Stegflächen 22 fest verbunden (gebondet). Das Verbindungsverfahren richtet sich nach dem verwendeten Material der ebenen Bahn, aus der die Sandwichkernschicht besteht. Es kommt Kleben, Löten und Schweißen in Betracht.

Fig. 12 zeigt eine Grenzform einer Rechteckwelle, die einen impulsförmigen Charakter annimmt. Die Wellenbergfläche 20 ist äußerst schmal, d.h. die Faltlinien 2, 3 sind miteinander verschmolzen. Demgemäß werden nur Bereiche der Wellentalfläche 21 mit U-Schnitten versehen, wie in Fig. 13 angedeutet. Nach Herausfalten der Steglappen entsteht die in Fig. 14 dargestellte Struktur.

Fig. 15 zeigt eine weitere ebene Bahn mit Schnitt- und Faltmuster. Es sind waagrechte Faltlinien 31, 32, 33, 34 und senkrechte Faltlinien 35 und 36 vorgesehen, die ein Gitter bilden. Es gibt ferner zwei zueinander versetzte Scharen von mäanderförmigen Einschnitten 37 und 39, die jeweils einen mittleren Abschnitt 40 und zwei seitliche Abschnitte 41, 42 aufweisen. Der mittlere Abschnitt 40 verläuft jeweils mittig zu den benachbarten Linien 35, 36. Zwischen den horizontalen Faltlinien 32, 33 werden dadurch Anschlußflächen 43 und 45 gebildet, während zwischen den Faltlinien 34 und 31 Anschlußflächen 46 und 48 gebildet werden. In dem schmäleren Streifen 55 und 57 zwischen den Linien 35 und 36 gibt es noch Felder 44, die Teile der Stegwände bilden werden, wie noch beschrieben wird. Zwischen den Scharen der Faltlinien 35 und 36 gibt es auch breitere Streifen 56 und 58, die in quadratische Felder 50, 51, 52 unterteilt sind.

Die in Fig. 15 dargestellte Bahn wird zickzackförmig gefaltet, wie in Fig. 16 dargestellt. Die breiteren Streifen 56, 58 sind um das Maß der schmäleren Streifen 55, 57 gegeneinander versetzt und überdecken einander um dieses Maß.

In einem weiteren Schritt wird die Faltstruktur der Fig. 16 quer zu den Streifen um die Faltlinien 31, 32, 33, 34 wellenförmig gefaltet, wobei im Endzustand Rechteckwellen unter Beibehaltung der Überdeckungsstruktur nach Fig. 16 erzeugt werden. Die Struktur der Fig. 17 wird anschließend auseinandergezogen, wobei Drehungen um die Faltkanten zustande kommen, die dazu führen, daß die Schnittkanten 41, 42 senkrecht und die Schnittkanten 40 waagrecht in der Sandwichkernschicht ausgerichtet sind. Die Kanten 41, 42 kommen dabei in Berührung mit den Feldern 50, 51, 52 und können mit diesen durch Kleben, Löten oder Schweißen verbunden werden. Durch Zusammenrücken der Struktur kann auch eine gewisse Flächenüberdeckung von Stegbereichen bei den Feldern 44 und 52 erzielt werden, wodurch die Güte der Verbindung verbessert werden kann.

Fig. 18 ist eine perspektivische Darstellung eines Ausschnitts aus der Sandwichkernschicht in einen Zustand unmittelbar bevor die Flächen ihre endgültige Lage einnehmen, jedoch aus Darstellungsgründen etwas auseinandergezogen. In der Praxis ist die dargestellte Struktur gestaucht, wodurch die Felder 50, 52, 51, 52, 50 usw. zu Stegwänden in Form einer Rechteckwelle gehören und die Felder 44 senkrecht und fluchtend zu den Stegwänden 52 ausgerichtet sind. Solche Flächen werden deshalb miteinander verbunden. Dies ist in Fig. 19 dargestellt, die eine Ansicht von oben auf die Sandwichkernschicht zeigt.

Die Sandwichkernschicht besteht aus schmäleren und breiteren Streifen 55, 56, 57, 58, die wenigstens längs der Faltkanten 36 bei den Bereichen 43 und der Faltkanten 32 oder 34 bei den Feldern 44 zusammenhängen. Die schmäleren Streifen 55, 57 bilden Rechteckwellen senkrecht zur Sandwichkernschichtebene, und die breiteren Streifen 56, 58 bilden Rechteckwellen in dieser Sandwichkernschicht. Dabei stellen die Flächen 43 Wellenberge und die Flächen 46 Wellentäler des Streifens 55 dar, zu denen sich jedoch die Flächen 48 als Wellenberge und die Flächen 45 als Wellentäler des Nachbarstreifens 57 hinzugesellen, um einen oberseitigen Anschlußstreifen 59 (Fig. 19) mit den versetzt angeordneten Flächen 43, 48 und einen unterseitigen Anschlußstreifen 60 ebenfalls mit versetzt angeordneten Flächen 45, 46 zu bilden. Die Flanken 44 der Rechteckwellen der schmäleren Streifen 55 und 57 sowie die Flanken 52 der Rechteckwellen der breiteren Streifen 56, 58 liegen in der Sandwichkernschicht und bilden dort Stegwände bzw. Teile von Stegwänden.

Die nachfolgend beschriebenen, hexagonalen Faltwaben werden wie zuvor aus ebenen oder flächigen Körpern hergestellt, beispielsweise dünnem Metallblech, Kunststoffolie, Gewebe, bahnförmigem Faseverbundwerkstoff (mit Kohle-, Aramid- oder Glasfasern) oder faserverstärktem Papier (Nomex®-Papier), es wird aber auch normales Papier oder Pappe in Betracht gezogen. Das flächige Material wird mit Einschnitten versehen und dient dann als Ausgangsmaterial für die Faltung.

Fig. 20 zeigt eine ebene Bahn mit Perioden von waagrechten Faltlinien 1, 2, 3, 4 und Perioden von senkrechten Faltlinien 5, 6, 7, 8. Die Faltstellen können durch Prägelinien vorbereitet sein. Zwischen den Faltlinien 2 und 3 sowie 4 und 1 sind Schnitte 9 angebracht, die im Falle der Fig. 1 einen rechteckförmigen Bereich ausschneiden. Die Schnitte 9 können geringfügig in Richtung der Faltlinien 5 und 8 bzw. 6 und 7 verlängert sein. Derartige Schnitte kann man durch Stanzen erzeugen.

Zwischen den Faltlinien 2 und 3 werden unterbrochene, streifenförmige Bereiche 20 gebildet, die neben den bereits erwähnten Schnitten 9 noch Überbrückungsabschnitte 13 enthalten, und zwischen den Faltlinien 4 und 1 werden unterbrochene, streifenförmige Bereiche 21 gebildet, die neben den Einschnitten 9 noch Überbrückungsabschnitte 16 enthalten. Zwischen den unterbrochenen, streifenförmigen Bereichen 20 und 21 liegen durchgehende streifenförmige Bereiche 22, die durch die periodischen Faltlinien 5, 6, 7 und 8 durchsetzt sind. Wie ersichtlich, sind die streifenförmigen Bereiche 22 über die Überbrückungsabschnitte 13 bzw. 16 miteinander verbunden, so daß das zur Faltung bereitgestellte Material aus einem zusammenhängenden flächigen Körper besteht.

Der flächige Körper der Fig. 20 kann in zwei zueinander senkrechten Richtungen gefaltet werden, und zwar können Rechteckwellen erzeugt werden, wobei die streifenförmigen Bereiche 20 die Wellenberge, die streifenförmigen Bereiche 21 die Wellentäler und die streifenförmigen Bereiche 22 die Wellenflanken bilden. Die Wellung in der dazu senkrechten Richtung wird durch Biegen oder teilweises Falten um die Faltlinien 5 bis 8 erzielt, was hier als "Fälteln" bezeichnet wird. Es werden Trapezwellen erzeugt, die hier als "Halbwabenwellen mit Wellenkämmen und Wellensenken" bezeichnet werden.

Fig. 21 zeigt eine Zwischenform mit Halbwabenwellen aus drei streifenförmigen Bereichen 22. Wie ersichtlich, wird das Material der Fig. 20 so gefältelt, daß die Überbrückungsabschnitte 13 zu den Wellenkämmen fluchten, während die Überbrückungsabschnitte 16 zu den Wellensenken fluchten.

In Fig. 21 sind zwei nebeneinanderliegende Wellensenken mit 22a und 22b und zwei nebeneinanderliegende Wellenkämme mit 22c und 22d bezeichnet. Wenn man nun die Halbwabenwelle mit dem Teil 22a um die Faltlinie 2 faltet, so daß die Welle entlang einer senkrechten Ebene verläuft, und den streifenförmigen Bereich mit dem Teil 22b um die Faltlinie 3 faltet, so daß die Halbwabenwelle ebenfalls entlang einer senkrechten Ebene verläuft, berühren die Wellensenken 22a und 22b einander, und es wird eine Reihe 23 von Hexagonalwaben gebildet, wie sie der obersten Reihe in Fig. 22 entsprechen. Bei dieser Faltung werden gleichzeitig die Überbrückungsteile 16 um die Faltlinie 4 in die Waagrechte zurückgebogen, und die Halbwabenwelle mit dem Teil 22d wird so gefaltet, daß die Halbwabenwellen senkrecht stehen, wobei sich dann die Flächen 22c und 22d berühren und dauerhaft miteinander verbunden werden können. Dadurch entsteht die zweite Reihe 24 der Zellen in Fig. 22, die gegenüber der ersten Reihe 23 versetzt ist, wie dies bei Honigwabenstrukturen der Fall ist.

Im Ergebnis ist die mit Überbrückungsteilen versehene Faltwabenstruktur der Fig. 22 durch Falten von Wellenstrukturen in zueinander senkrechten Richtungen entstanden, was eine einfache Herstellung verspricht, weil man dies durch Walzen ausführen kann.

Fig. 23 zeigt ein Ausführungsbeispiel eines Zuschnitts mit U-förmigen Schnitten 9. Dadurch werden Lappen gebildet, die durch die Faltlinie 7 bzw. 5 in jeweils zwei Lappenabschnitte 14, 15 bzw. 17, 18 unterteilt sind. Die übrigen Merkmale entsprechen der Ausführungsform nach Fig 20. Der Lappenabschnitt 14 wird nach unten gebogen und der Lappenabschnitt 15 waagrecht gestellt, während der Lappenabschnitt 17 nach oben gebogen wird und der Lappenabschnitt 18 ebenfalls waagrecht gestellt wird. Nach dem Falten in zwei unterschiedliche Richtungen, wie mit Bezug auf Fig. 21 und 22 beschrieben, werden die Lappenabschnitte 14 und 17 zu jeweiligen Querstegen, welche die jeweiligen Zellen 23 bzw. 24 durchsetzen, und die Lappenabschnitte 15 sowie 18 werden zu Anschlußflächen, welche die jeweiligen Zellen 23, 24 überspannen, wie dies in Fig. 24 angegeben ist. Die Lappenabschnitte 15 und 18 bieten zusätzliche Anschlußflächen für eine eventuelle Sandwichdeckschicht.

Fig. 25 zeigt eine weitere Möglichkeit der Gestaltung der Faltwabe. Das Ausgangsmaterial weist wiederum U-förmige Schnitte 9 auf, jedoch werden die dadurch gebildeten Lappen 14 und 17 nicht durch Faltlinien unterbrochen. Die Lappen 14 und 17 werden senkrecht nach oben oder unten abgebogen, wodurch Versteifungsstege innerhalb der jeweiligen Zellen entstehen.

Fig. 26 zeigt eine weitere Möglichkeit der Gestaltung der Faltwabe, und zwar werden die Lappen 14, 17 in ihrer jeweiligen Ebene 20 oder 21 belassen. Bei entsprechender Länge der Lappen 14, 17 grenzen diese an die Überbrückungsabschnitte 13, 16 an und können an die Kanten der Zellenwände 22 angeklebt werden. Wenn die Lappen 14, 17 entsprechend lang sind, ist es auch möglich, die Enden der Lappen 14 unterhalb der jeweiligen benachbarten Überbrückungsabschnitte 13 zu verstecken, um einen natürlichen Zusammenhalt zu erzielen. Das gleiche gilt hinsichtlich der Enden der Lappen 17 und der Überbrückungsabschnitte 16. Es ist schließlich auch möglich, die Lappen 14, 17 an ihren jeweiligen Überbrückungsabschnitten 13, 16 (durch Kleben oder dergleichen) zu befestigen, um eine durchgehende Deckschicht zu gewinnen, welche die Zellen überspannt und damit die Wabe verfestigt.

Fig. 27 zeigt einen Zuschnitt für einen Übergang zwischen unterschiedlich hohen Zellen der Waben, und zwar einen keilförmig sich verjüngenden Bereich, und Fig. 28 skizziert derartige Waben. Da die Streifen 22 die Zellenwände bilden, müssen die Streifen 22 für höher werdende Zellen breiter werden. Sofern die Kanten der Zellwände in den Begrenzungsflächen 70, 71 der Keilform liegen sollen, muß die Höhe der Zellwand jeder Zelle zur Seite der Keilspitze niedriger sein als zur Seite der Keilerweiterung. Deshalb ist die jeweilige Breite der Streifen 22 variabel - auch örtlich, innerhalb der Streifen 22 - wie aus Fig. 27 ersichtlich. Die Lappen 14 und 17 werden als zusätzliche Deckstreifen verwendet, und ihr vorderes freies Ende 15, 18 wird unter das jeweilige benachbarte Überbrückungsteil 13 bzw. 16 gesteckt. Der Zuschnitt der Fig. 27 enthält einige schmale Stanzabfälle 72. Es ist natürlich auch möglich, die Lappen 14, 17 an ihren jeweiligen freien Enden so zu kürzen, daß sie nach der Herstellung der Halbwabenwellen die Überbrückungsteile 13, 16 gerade berühren. Es versteht sich, daß die Lappen 14, 17 auch an die freien Kanten der Zellwände angeklebt werden können, wie dies bei den Deckschichten von Sandwichstrukturen bekannt ist.

Während in den bisherigen Ausführungsbeispielen die Bereiche 20 oder die Bereiche 21 jeweils konstante Breite hatten, ist es auch möglich, die Breite dieser Bereiche 20, 21 zu variieren, beispielsweise die Bereiche 20 gegenüber den Bereichen 21 zunehmend breiter zu machen (Fig. 29). Dadurch wird eine Wölbung der Wabe quer zur Streifenrichtung erzeugt (Fig. 30), und die mit den Wellenbergenflächen 20 erzeugten Flächenanteile überspannen schalenartig die von den Wellentalanteilen erzeugten Flächen, wie dies beispielsweise bei einem Flügelprofil an der Flügelnase wünschenswert ist.

Zu der Fertigung der beschriebenen Faltwaben ist noch folgendes nachzutragen:

Als erster Schritt wird flächiges Material zugeführt, wobei Faltlinien 1-8 eingeprägt werden können, was jedoch nicht unbedingt erforderlich ist.

Als zweiter Schritt werden die Schnitte 9 angebracht, beispielsweise durch Stanzwalzen.

Als dritter Schritt werden die durchgehenden streifenförmigen Bereiche 22 trapezförmig um die Linien 5, 6, 7, 8 gefaltet, d.h. die Halbwabenwellen mit Wellenkämmen und Wellensenken hergestellt. Dabei verkürzt sich die Abmessung des Materials in Zuförderrichtung oder in Querrichtung. Es werden Walzen mit trapezförmigen Zähnen auf der Ober- und Unterseite des Materials verwendet, die so ineinandergreifen, daß die Halbwabenwellen entstehen. Um das Werkzeug an unterschiedliche Breite der durchgehenden streifenförmigen Bereiche 22 anzupassen, ist es möglich, die Walzen aus einzelnen Steckzahnrädern zusammenzubauen, die von einer gemeinsamen Keilwelle aus angetrieben werden.

In einem Zwischenschritt können aktivierbare Klebstoffflächen in den Streifen zwischen den Faltlinien 6 und 7 sowie 8 und 5 angebracht werden, welche die Wellenkämme und Wellensenken in Fig. 21 ausmachen.

Als nächster Schritt erfolgt das Umbiegen der Lappen 14 und 15, falls solche vorhanden sind und umgebogen werden sollen.

Als nächster Schritt erfolgt die Faltung entlang der durchlaufenden Faltlinien 1, 2, 3 und 4, wobei Rechteckwellen entstehen, in deren Wellenbergen oder Wellentälern die Anschlußflächen 13 bzw. 16 zu liegen kommen. Dabei verkürzt sich das Material erneut.

Im Rahmen der Erfindung sind auch angenäherte Rechteckwellen zu verstehen, wie sie bei der Herstellung von Waben mit sich ändernden Wabenhöhen (Fig. 28) oder bei gekrümmten Waben (Fig. 30) entsteht.

Als letzter Schritt werden die Wellenkämme oder Wellensenken der Halbwabenwellen miteinander verbunden, falls eine derartige Verbindung für die Struktur vorgesehen ist. Als Verbindungsart kommt vor allem Kleben in Betracht, jedoch ist auch Schweißen und Löten möglich.

Wenn die Wellenkämme oder Wellensenken nicht miteinander verklebt werden sollen, ist es auch möglich, die Lappen 14, 17 an den Überbrückungsabschnitten zu befestigen, um so einen gewissen Zusammenhalt der Wabe zu gewährleisten.

Vor der Befestigung der Wellenkämme oder Wellensenken aneinander bzw. der Lappen an den Überbrückungsabschnitten kann die Struktur in der Form gehalten werden, die sie endgültig annehmen soll. Die Wabe nimmt dann ohne innere Spannungen beispielsweise eine Schalenform ein, die als Kernschicht für eine Sandwichstruktur vielfältige Anwendungen hat.

Da das Fertigungsverfahren weitgehend mit Walzen arbeitet, ist mit niedrigen Herstellungskosten zu rechnen. Deshalb wird auch die Herstellung von Verpackungsmaterial aus Pappe oder Papier in Betracht gezogen. Gegenüber der üblichen Wellpappe hat das neue Verpackungsmaterial eine bessere Druckfestigkeit und knickt nicht so leicht bei Biegebelastungen. Außerdem ist die Arbeitsaufnahme bei Stoßbelastungen wesentlich größer, d.h. die Eignung als Dämpfungsmaterial beim Transport von verpackten Gütern wird verbessert.

Bei der Verformung der Faltwabe sind viele Stege und Wände betroffen, so daß eine große Verformungsenergie aufgenommen werden kann. Damit eignet sich die Wabe für viele Crash-Strukturen, bei denen es um Energieverzehr geht.

Fig. 31 zeigt einen Zuschnitt aus Material, das sich tiefziehen oder ähnlich verformen läßt. Hierzu kommt vor allem Leichtmetall in Betracht, jedoch lassen sich auch Gewebe- und Faserstrukturen aus einer Schichtebene heraus bleibend verformen, gegebenenfalls auch unter Mitwirkung von Wärme und Feuchtigkeit (Papier, Pappe). Die beabsichtigte Verformung wird durch Faltlinienscharen 1, 2, 3, 4 bzw. 5, 6, 7, 8 angedeutet. Entlang der Faltlinien 1, 2, 3, 4 verlaufen schlitzartige Schnitte 9, zwischen denen sich streifenförmige Bereiche 20, 21, 22 erstrecken. Hinsichtlich der streifenförmigen Bereiche 20 stehen sich die Schlitze 9 gegenüber, und dies trifft auch auf die streifenförmigen Bereiche 21 zu, jedoch sind die schlitzartigen Einschnitte 9 des Bereichs 20 gegenüber den schlitzartigen Einschnitten 9 des Bereichs 21 zueinander versetzt. Zwischen den schlitzartigen Einschnitten 9 sind Überbrückungsabschnitte 13 und 16 vorgesehen, so daß die dargestellte Bahn einen zusammenhängenden, flächigen Körper bildet.

Die streifenförmigen Bereiche 22 werden zu Halbwabenwellen verformt, wie dies in Fig. 32 dargestellt ist. Die Wellensenken sind mit 22a und 22b und die Wellenkämme mit 22c und 22d bezeichnet. Die streifenförmigen Bereiche 20, 21 fluchten dabei zu den Wellenkämmen bzw. Wellensenken. An den Überbrückungsabschnitten 13 bzw. 16 hängen die jeweiligen Halbwellen aneinander.

Zur Herstellung der Faltwabenstruktur der Fig. 33 wird die Zwischenform der Fig. 32 um die Faltlinien 2, 3, 4, 1 in der Weise gefaltet, wie es bei der Beschreibung der Fig. 21 beschrieben worden ist. Es werden also die Wellensenken 22a und 22b und anschließend die Wellenkämme 22c und 22d miteinander zur Überdeckung gebracht und gegebenenfalls aneinander gebondet, so daß die hexagonale Wabenstruktur der Fig. 22 als mittlere Schicht in Fig. 33 entsteht. Da beim Zuschnitt der Fig. 31 nichts weggeschnitten worden ist, bleiben die streifenförmigen Bereiche 20, 21 erhalten und bedecken die aus den streifenförmigen Bereichen 22 gewonnene hexagonale Faltwabenstruktur. Diese Struktur der Fig. 33 zeigt von Haus aus eine gewisse Stabilität, jedoch kann durch Bonden der Schnittkanten an die Berührungsflächen eine beträchtliche Steigerung der Stabilität erzielt werden, was deshalb bevorzugt wird.

Je nach dem Material, aus dem die Faltwabe nach Fig. 33 hergestellt ist, eignet sich diese als Leichtbaustruktur, als Verpackungsmaterial oder als Crash-Struktur.

## Patentansprüche

1. Faltwabe, insbesondere als Sandwichkernschicht, gebildet aus einer Mehrzahl von in Reihen angeordneten, gleichartigen Zellen, mit folgenden Merkmalen:
die Zellen weisen seitliche Zellwände auf, die ringförmig aneinander anschließen, um Zellöffnungen zu bilden;
quer zu den Zellwänden werden die Zellen von Wabengrenzebenen begrenzt, in denen die Öffnungen der Zellen liegen;
die Faltwabe ist aus einem zusammenhängenden ebenen Zuschnitt von Bahnmaterial gefaltet, der mit Schnitten (9) versehen ist, um streifenförmige Bereiche (20,21, 22) zu bilden;
gekennzeichnet durch folgende Merkmale:
die steifenförmigen Bereiche sind in eine erste Mehrzahl (22) und eine zweite Mehrzahl (20,21) unterteilt, die sich über dem ebenen Zuschnitt abwechseln;
die zweiten streifenförmigen Bereiche (20,21) weisen Überbrückungsabschnitte (13,16) auf, welche die jeweils benachbarten ersten streifenförmigen Bereiche (22) miteinander verbinden;
die ersten streifenförmigen Bereiche (22) sind gegenüber den zweiten streifenförmigen Bereichen (20,21) um etwa 90° gefaltet, wobei die Überbrückungsabschnitte (13,16) in den Ebenen zu liegen kommen, in denen sich die Öffnungen der Zellen befinden, und diese Öffnungen teilweise oder vollständig überbrücken.

2. Faltwabe nach Anspruch 1 mit folgenden Merkmalen:
die ersten streifenförmigen Bereiche (22) sind zur Bildung von Halbwabenwellen mit Wellenkämmen (22c,22d) und Wellensenken (22a,22b) gefältelt, die flächige Teile aufweisen;
benachbarte Halbwabenwellen berühren sich mit diesen flächigen Teilen ihrer Wellenkämme oder Wellensenken, um jeweils eine Reihe von Zellen zu bilden;
jeder Uberbrückungsabschnitt (13,16) überbrückt eine zugeordnete Zelle.

3. Faltwabe nach Anspruch 2, dadurch gekennzeichnet, daß die Wellenkämme (22c,22d) oder die Wellensenken (22a, 22b) dauerhaft miteinander verbunden sind.

4. Faltwabe nach Anspruch 2 oder 3, dadurch gekennzeichnet, daß die Fältelungsabstände der ersten streifenförmigen Bereiche (22) gleichmäßig sind und vier Fältelungen (5, 6,7,8) eine Periode bilden.

5. Faltwabe nach Anspruch 4, dadurch gekennzeichnet, daß die Überbrückungsabschnitte (13,16) auf den zweiten streifenförmigen Bereichen (20,21) in Perioden entsprechend den Fältelungen (5,6,7,8) der ersten streifenförmigen Bereiche (22) angeordnet sind.

6. Faltwabe nach Anspruch 4 oder 5, dadurch gekennzeichnet, daß die Schnitte (9) in den zweiten streifenförmigen Bereichen (20,21) drei Viertel Periode umfassen.

7. Faltwabe nach einem der Ansprüche 2 bis 6, dadurch gekennzeichnet, daß die Schnitte (9) rechteckförmig sind.

8. Faltwabe nach einem der Ansprüche 2 bis 6, dadurch gekennzeichnet, daß die Schnitte (9) U-förmig sind und Lappen (14,17) bilden.

9. Faltwabe nach Anspruch 8, dadurch gekennzeichnet, daß die Lappen (14,17) in der Wellenbergebene (20) bzw. der Wellentalebene (21) verbleiben.

10. Faltwabe nach Anspruch 8, dadurch gekennzeichnet, daß die Lappen (14,17) aus ihrer jeweiligen Wellenbergebene oder Wellentalebene herausgefaltet sind.

11. Faltwabe nach Anspruch 10, dadurch gekennzeichnet, daß die freien Enden (15,18) der Lappen (14,17) in die örtliche Wellentalebene oder Wellenbergebene hineingefaltet sind.

12. Faltwabe nach einem der Ansprüche 2 bis 6, dadurch gekennzeichnet, daß die Schnitte (9) schlitzförmig sind, so daß die zweiten streifenförmigen Bereiche (20,21) ununterbrochen ausgebildet sind.

13. Faltwabe nach Anspruch 12, dadurch gekennzeichnet, daß die schlitzförmigen Schnitte (9) sich an den zweiten streifenförmigen Bereichen (20,21) paarweise gegenüberstehen und Schlitzpaare benachbarter zweiter streifenförmiger Bereiche (20,21) gegeneinander versetzt sind.

14. Faltwabe nach einem der Ansprüche 2 bis 13, dadurch gekennzeichnet, daß die Streifenbreite der ersten streifenförmigen Bereiche (22) entsprechend der gewünschten örtlichen Schichtdicke der Faltwabe variiert.

15. Faltwabe nach einem der Ansprüche 2 bis 14, dadurch gekennzeichnet, daß die Streifenbreite der zweiten streifenförmigen Bereiche für die Wellenberge (20) und die Wellentäler (21) unterschiedlich gewählt sind, um örtliche Krümmungen der Faltwabe zu ergeben.

16. Faltwabe nach Anspruch 1 mit folgenden Merkmalen:
die Zellwände werden von zwei Serien von Stegwänden (14, 17,22; 44,50,51,52) gebildet;
die erste Serie von Stegwänden (22; 44,52) erstreckt sich im Mittel in einer ersten Richtung;
die zweite Serie von Stegwänden (14,17; 50,51) erstreckt sich in einer zweiten Richtung quer zur ersten Richtung;
die Stegwände (14,17,22; 44,50,51,52) werden durch Schnittkanten (11,12; 41,42) und Faltkanten (5,6,7,8; 35,36) des ebenen Zuschnitts begrenzt;
eine erste Gruppe von Anschlußflächen (13,16; 43,46), die Überbrückungsabschnitte bilden, die in den Wabengrenzebenen stehengeblieben sind und die von drei Faltkanten (1,2,3,4,5,6; 31,32,33,34,35,36) und einer Schnittkante (10; 40) begrenzt werden.

17. Faltwabe nach Anspruch 16, dadurch gekennzeichnet, daß eine zweite Gruppe von Anschlußflächen (15,18; 45,48) durch gefaltete Abschnitte des ebenen Zuschnitts gebildet wird, die in die Wabengrenzebene hineingefaltet und von wenigstens zwei Schnittkanten (10,11,12; 40,41, 42) begrenzt werden.

18. Faltwabe nach Anspruch 16 oder 17, dadurch gekennzeichnet, daß eine dritte Gruppe von Anschlußflächen (27) durch Abschnitte des ebenen Zuschnitts gebildet wird, die von den Stegwänden in wenigstens eine Wabengrenzebene gefaltet sind und sich quer zu der ersten oder zweiten Gruppe der Anschlußflächen erstrecken.

19. Faltwabe nach einem der Ansprüche 16 bis 18, dadurch gekennzeichnet, daß Schnittkanten (11,12; 40), die mit Stegwänden in Berührung stehen, durch Kleben, Löten oder Schweißen mit diesen verbunden sind.

20. Faltwabe nach einem der Ansprüche 16 bis 19, dadurch gekennzeichnet, daß der ebene Zuschnitt entlang von durchlaufenden Faltlinien (1,2,3,4) in Rechteckwellen gefaltet ist, die eine Mehrzahl von Wellenbergflächen und Wellentalflächen aus den zweiten streifenförmigen Bereichen (20,21) sowie die erste Serie der Stegwände aus den ersten streifenförmigen Bereichen (22) bilden, daß die Schnitte (9) in dem ebenen Zuschnitt zur Bildung der zweiten Serie der Stegwände (14,17) U-förmig ausgebildet sind, wobei die Schnittkanten (11,12) gemäß den Schenkeln des U spitzwinklig oder zusammenfallend mit den durchlaufenden Faltlinien (1,2,3,4) und die Schnittkante (10) gemäß der Basis des U quer zu den durchlaufenden Faltlinien (1,2,3,4) verlaufen,
daß die U-förmigen Schnitte (9) in Reihen entlang der Wellenbergflächen (20) und/oder der Wellentalflächen (21) in solchen Abständen angeordnet sind, daß dadurch die erste Gruppe der Anschlußflächen (13,16) gebildet werden, und
daß die Stegwände (14,17) der zweiten Seite aus der jeweiligen Ebene des Wellenberges und/oder des Wellentals heraus entlang von Lappenfaltlinien (5,6) in die Wabenschicht gefaltet sind.

21. Faltwabe nach Anspruch 20, dadurch gekennzeichnet, daß die Lappen innerhalb der U-förmigen Schnitte (9) an ihren freien Enden zur Bildung vor Laschenflächen umgebogen sind, welche die zweite Gruppe der Anschlußflächen (15,18) bilden.

22. Faltwabe nach Anspruch 20 oder 21, dadurch gekennzeichnet, daß die Lappenfaltlinien (5) benachbarter Reihen der U-förmigen Schnitte (9) zueinander fluchten.

23. Faltwabe nach Anspruch 20 oder 21, dadurch gekennzeichnet, daß die Lappenfaltlinien (5,6) benachbarter Reihen der U-förmigen Schnitte (9) gegeneinander versetzt sind.

24. Faltwabe nach Anspruch 23, dadurch gekennzeichnet, daß die Stegwände (22) der ersten Serie quer zu ihrer Ebene verformt sind.

25. Faltwabe nach Anspruch 24, dadurch gekennzeichnet, daß sich gegenüberstehende Stegwände (22) voneinander weg zur Bildung von Hexagonal-Faltwaben verformt sind (Fig. 9).

26. Faltwabe nach Anspruch 24, dadurch gekennzeichnet, daß sich gegenüberstehende Stegwände (22) aufeinander zu zur Bildung von Fischbandmuster verformt sind (Fig. 10).

27. Faltwabe nach Anspruch 24, dadurch gekennzeichnet, daß die stegwände (22) der ersten Serie stufig verformt sind, um sich an die Stegwände (14,17) der zweiten Serie anzulegen (Fig. 11).

28. Faltwabe nach einem der Ansprüche 16 bis 19, dadurch gekennzeichnet, daß die streifenförmigen Bereiche des ebenen Zuschnitts sich in schmälere und breitere Streifen (55,56,57,58) untergliedern, die voneinander durch Faltkanten (35,36) und Schnittkanten (37,39) getrennt sind, wobei die Schnittkanten (37,39) unterbrochene Mäanderabschnitte bilden,
daß die schmäleren Streifen (55,57) Rechteckwellen in Ebenen senkrecht zur Längserstreckung der Faltwabenschicht bilden, wobei die Wellenbergflächen (43,48) oder die Wellentalflächen (45,46) benachbarter schmaler Streifen (55,57) abwechselnd die erste (43,46) oder die zweite (45,48) Gruppe der Anschlußflächen darstellen und die Flankenflächen (44) einen Teil der ersten Serie der Stegwände bilden, und
daß die breiteren Streifen (56,58) Rechteckwellen in der Ebene der Faltwabenschicht bilden, wobei die Wellenbergflächen (50) und die Wellentalflächen (51) die zweite Serie der Stegwände darstellen, während die Flankenflächen (52) zusammen mit den Flankenflächen (44) der schmäleren Streifen (55,57) die erste Serie der Stegwände bilden.

29. Faltwabe nach Anspruch 28, dadurch gekennzeichnet, daß die Wellenbergflächen (43,48) oder Wellentalflächen (45, 46) der schmäleren Streifen (55,57) halb so breit wie die Flankenflächen (44) sind.

30. Verfahren zur Herstellung der Faltwabe nach einem der Ansprüche 2 bis 15 mit folgenden Schritten:
a) Bahnmaterial aus Metall, Kunststoff, Gewebe, Faserverbundwerkstoff, faserverstärktem Papier oder gewöhnlichem Papier bzw. Pappe wird bereitgestellt;
b) das Bahnmaterial wird zugeschnitten und dabei in den zweiten streifenförmigen Bereichen (20,21) mit den Schnitten (9) versehen, zwischen denen die Überbrückungsabschnitte (13, 16) verbleiben, wobei ein ebener Zuschnitt entsteht, bei dem die ersten streifenförmigen Bereiche (22) und die zweiten steifenförmigen Bereiche (20,21) einander abwechseln und die Überbrückungsabschnitte (13,16) die ersten streifenförmigen Bereiche (22) miteinander verbinden;
c) die ersten steifenförmigen Bereiche (22) werden quer zur Streifenrichtung verformt, um Halbwabenwellen mit Wellenkämmen (22c,22d) und Wellensenken (22a,22b) zu ergeben, an denen die flächigen Teile angeformt sind;
d) der in den ersten streifenförmigen Bereichen (22) verformte ebene Zuschnitt wird entlang von Faltlinien (1,2,3,4), welche die ersten und zweiten streifenförmigen Bereiche (20,21,22) voneinander trennen, in Rechteckwellen gefaltet, wobei die Überbrückungsabschnitte (13,16) in den Wellenbergen oder Wellentälern zu liegen kommen;
e) flächige Teile der Wellenkämme (22c,22d) oder Wellensenken (22a,22b) werden mit gegenüberstehenden flächigen Teilen der Wellensenken (22a,22b) oder Wellenkämme (22c,22d) zur Auflage gebracht.

31. Verfahren nach Anspruch 30, dadurch gekennzeichnet, daß es sich bei den zur Auflage gebrachten flächigen Teilen um die Wellenkämme (22c, 22d) und die Wellensenken (22a, 22b) der Halbwabenwellen handelt, die fest miteinander verbunden werden.

32. Verfahren nach Anspruch 30 oder 31, dadurch gekennzeichnet, daß die Verformung der ersten streifenförmigen Bereiche (22) durch Biegen bzw. Falten erfolgt.

33. Verfahren nach Anspruch 30 oder 31, dadurch gekennzeichnet, daß die Verformung der ersten streifenförmigen Bereiche (22) durch Tiefziehen erfolgt.

34. Verfahren zur Herstellung einer Faltwabe nach einem der Ansprüche 20 bis 27, mit folgenden Schritten:
a) Bahnmaterial aus Metall, Kunststoff, Gewebe, Faserverbundstoff oder faserverstärktem Papier, gegebenenfalls mit vorbereiteten Klebe-, Löt- oder Schweißverbindungsstellen (19), die in Verlängerung von Lappenfaltlinien (5,6) anzuordnen sind, wird bereitgestellt;
b) U-förmige Schnitte (9) werden in Reihen in den zweiten streifenförmigen Bereichen (20,21) der Bahn angebracht, um ebene Zuschnitte mit Stegwänden (14,17) einer zweiten Serie vorzubereiten, die voneinander durch Überbrückungsabschnitte (13,16) getrennt sind, die Anschlußflächen einer ersten Gruppe bilden, wobei die Schnittkanten (11,12) gemäß den Schenkein des U spitzwinklig oder zusammenfallend mit durchlaufenden Faltlinien (1,2,3,4) zur Trennung erster streifenförmiger Bereiche (22) von den zweiten streifenförmigen Bereichen (20,21) und die Schnittkante (10) gemäß der Basis des U quer zu den durchlaufenden Faltlinien (1,2,3,4) verlaufen;
c) die aus den ersten streifenförmigen Bereichen (22) gebildeten Stegwände werden gegebenenfalls, nach Schritt d) und e), quer zur Streifenrichtung verformt (Fig. 9,10,11);
d) der ebene Zuschnitt wird entlang der durchlaufenden Faltlinien (1,2,3,4) in Rechteckwellen gefaltet, um mit den zweiten streifenförmigen Bereichen (20,21) Wellenbergflächen und Wellentalflächen sowie mit den ersten streifenförmigen Bereichen (22) Stegwände einer ersten Serie zu bilden;
e) die Stegwände (14,17) der zweiten Serie werden aus der jeweiligen Ebene des Wellenberges bzw. des Wellentals heraus in die von der Faltwabe gebildeten Schicht gemäß den Lappenfaltlinien (5,6) gefaltet, wobei die Überbrückungsabschnitte (13,16) in diesen Wellenberg- bzw. Wellental-Ebenen verbleiben.

35. Verfahren nach Anspruch 34, dadurch gekennzeichnet, daß die Enden der Stegwände (14,17) zur Bildung von Laschenflächen (15,18) umgebogen werden, welche eine zweite Gruppe von Anschlußflächen bilden.

36. Verfahren nach Anspruch 34 oder 35, dadurch gekennzeichnet, daß die U-förmigen Schnitte (9) in den Reihen so angebracht werden, daß die Lappenfaltlinien (5) der Stegwände (14,17) benachbarter Reihen zueinander fluchten.

37. Verfahren nach Anspruch 34 oder 35,
dadurch gekennzeichnet, daß die U-förmigen Schnitte (9) in den Reihen so angebracht werden, daß die Lappenfaltlinien (5,6) der Stegwände (14,17) benachbarter Reihen gegeneinander versetzt sind.

38. Verfahren nach einem der Ansprüche 34 bis 37,
dadurch gekennzeichnet, daß die Schnittkanten (11,12) der Schenkel des U mit den aus den ersten streifenförmigen Bereichen (22) gebildeten Stegwänden entlang von vorbereiteten Verbindungsstellen (19) fest verbunden werden.

39. Verfahren nach Anspruch 38,
dadurch gekennzeichnet, daß die aus den ersten streifenförmigen Bereichen (22) gebildeten Stegwände der ersten Serie quer zu ihrer Ebene zur Bildung von Hexagonal-Faltwaben verformt werden.

40. Verfahren nach Anspruch 38,
dadurch gekennzeichnet, daß die aus den ersten streifenförmigen Bereichen (22) gebildeten Stegwände der ersten Serie quer zu ihrer Ebene zur Bildung von Fischbandmustern verformt werden.

41. Verfahren nach Anspruch 38,
dadurch gekennzeichnet, daß die aus den ersten streifenförmigen Bereichen (22) gebildeten Stegwände der ersten Serie quer zu ihrer Ebene zur Bildung von Stufenkanten verformt werden, die sich teilweise an die Stegwände (14,17) der zweiten Serie anlegen.

42. Verfahren zur Herstellung der Faltwabe nach Anspruch 28 oder 29, mit folgenden Schritten:
a) Bahnmaterial aus Metall, Kunststoff, Gewebe, Faserverbundwerkstoff oder Papier wird bereitgestellt;
b) das Bahnmaterial wird mit Mäander-Schnitten (37,39) zur Bildung von ebenen Zuschnitten versehen, wobei die Mäander-Schnitte (37,39) gegeneinander versetzt sind, und die ebenen Zuschnitte werden längs ersten Faltlinien (35,36) in schmälere und breitere Streifen (55,56,57,58) unterteilt;
c) der ebene Zuschnitt wird entlang der ersten Faltlinien (35,36) sich überdeckend gefaltet, um eine Überdeckungsstruktur zu ergeben;
d) die Überdeckungsstruktur wird längs zweiter Faltlinien (31,32,33,34), die sich senkrecht zu den ersten Faltlinien (35,36) erstrecken, zu Rechteckwellen verformt, so daß die schmäleren und breiteren Streifen (55,56,57,58) einzelne, ineinandergefügte Rechteckwellen bilden;
e) die ineinandergefügten Rechteckwellen werden auseinandergezogen, wobei sich die schmäleren Streifen (55,57) mit ihren Rechteckwellen in Ebenen senkrecht zur Faltwabenebene und die breiteren Streifen (56,58) mit ihren Rechteckwellen sich in der Faltwabenebene anordnen.

43. Verfahren nach Anspruch 42,
dadurch gekennzeichnet, daß die Flankenflächen (44) der Rechteckwellen der schmäleren Streifen (55,57) fluchtend oder sich leicht überdeckend mit den Flankenflächen (52) der breiteren Streifen (56,58) gebracht und mit diesen zur Bildung der ersten Serie der Stegwände (44,52) fest verbunden werden.

44. Anwendung der Faltwabe nach einem der Ansprüche 1 bis 29 als Verpackungsmaterial.

45. Anwendung der Faltwabe nach einem der Ansprüche 1 bis 29 als Crash-Struktur.

## Claims

1. Folded honeycomb, in particular as a sandwich core layer, formed from a plurality of similar cells arranged in rows, having the following features:
the cells have lateral cell walls which adjoin each other in an annular configuration to form cell openings;
transversely relative to the cell walls the cells are delimited by honeycomb boundary planes in which the openings of the cells lie;
the folded honeycomb is folded from a continuous flat piece of sheet material cut to size and provided with cuts (9) to form strip-shaped regions (20, 21, 22);
characterised by the following features:
the strip-shaped regions are subdivided into a first plurality (22) and into a second plurality (20, 21) which alternate over the flat, cut piece;
the second strip-shaped regions (20, 21) have bridging portions (13, 16) which connect the respectively adjacent first strip-shaped regions (22) together;
the first strip-shaped regions (22) are folded through about 90° relative to the second strip-shaped regions (20, 21), wherein the bridging portions (13, 16) come to lie in the planes in which the openings of the cells lie and partially or completely bridge said openings.

2. Folded honeycomb according to claim 1 with the following features:
the first strip-shaped regions (22) are folded to form half-honeycomb corrugations with corrugation ridges (22c, 22d) and corrugation troughs (22a, 22b) which have flat portions;
adjacent half-honeycomb corrugations touch each other with said flat portions of their corrugation ridges or corrugations troughs in order to form in each case a row of cells; and
each bridging portion (13, 16) bridges an associated cell.

3. Folded honeycomb according to claim 2 characterised in that the corrugation ridges (22c, 22d) or the corrugation troughs (22a, 22b) are durably connected together.

4. Folded honeycomb according to claim 2 or 3 characterised in that the fold spaces of the first strip-shaped regions (22) are uniform and four folds (5, 6, 7, 8) form a period.

5. Folded honeycomb according to claim 4 characterised in that the bridging portions (13, 16) are arranged on the second strip-shaped regions (20, 21) in periods corresponding to the folds (5, 6, 7, 8) of the first strip-shaped regions (22).

6. Folded honeycomb according to claim 4 or 5 characterised in that the cuts (9) in the second strip-shaped regions (20, 21) include three quarters of a period.

7. Folded honeycomb according to one of claims 2 to 6 characterised in that the cuts (9) are rectangular.

8. Folded honeycomb according to one of the claims 2 to 6 characterised in that the cuts (9) are U-shaped and form tabs (14, 17).

9. Folded honeycomb according to claim 8 characterised in that the tabs (14, 17) stay in the plane of the crest of the corrugation (20) or the plane of the trough of the corrugation (21) respectively.

10. Folded honeycomb according to claim 8 characterised in that the tabs (14, 17) are folded out of their respective plane of the crest of the corrugation or plane of the trough of the corrugation.

11. Folded honeycomb according to claim 10 characterised in that the free ends (15, 18) of the tabs (14, 17) are folded into the local plane of the trough of the corrugation or plane of the crest of the corrugation.

12. Folded honeycomb according to one of the claims 2 to 6 characterised in that the cuts (9) are slit-shaped so that the second strip-shaped regions (20, 21) are uninterrupted.

13. Folded honeycomb according to claim 12 characterised in that the slit-shaped cuts (9) are disposed in an opposing relationship to each other in pairs on the second strip-shaped regions (20, 21) and pairs of slits of adjacent second strip-shaped regions (20, 21) are displaced relative to each other.

14. Folded honeycomb according to one of claims 2 to 13 characterised in that the strip width of the first strip-shaped regions (22) varies in accordance with the desired local layer thickness of the folded honeycomb.

15. Folded honeycomb according to one of claims 2 to 14 characterised in that differing strip widths of the second strip-shaped regions for the corrugation crests (20) and the corrugation troughs (21) are selected in order to form local curvatures of the folded honeycomb.

16. Folded honeycomb according to claim 1 with the following features:
the cell walls are formed by two series of linking walls (14, 17, 22, 44, 50, 51, 52);
the first series of linking walls (22; 44, 52) extends on average in a first direction;
the second series of linking walls (14, 17; 50, 51) extends in a second direction transversely with respect to the first direction;
the linking walls (14, 17, 22; 44, 50, 51, 52) are delimited by cut edges (11, 12; 41, 42) and fold edges (5, 6, 7, 8; 35, 36) of the flat, cut piece;
a first group of connection surfaces (13, 16; 43, 46) is formed by the bridging portions which have stayed in the honeycomb boundary planes and which are delimited by three fold edges (1, 2, 3, 4, 5, 6; 31, 32, 33, 34, 35, 36) and a cut edge (10; 40).

17. Folded honeycomb according to claim 16 characterised in that a second group of connection surfaces (15, 18; 45, 48) is formed by folded portions of the flat, cut piece, which are folded into the honeycomb boundary plane and which are delimited by at least two cut edges (10, 11, 12; 40, 41, 42).

18. Folded honeycomb according to claim 16 or 17 characterised in that a third group of connection surfaces (27) is formed by portions of the flat, cut piece, which are folded from the linking walls into at least one honeycomb boundary plane and which extend transversely to the first or second group of the connection surfaces.

19. Folded honeycomb according to claim 16 to 18 characterised in that cut edges (11, 12; 40) which are in contact with linking walls are connected thereto by glueing, soldering or welding.

20. Folded honeycomb according to one of the claims 16 to 19 characterised in that the flat, cut piece is folded along continuous fold lines (1, 2, 3, 4) into right-angled corrugations which form a plurality of surfaces of the crest of the corrugations and of surfaces of the trough of the corrugations from the second strip-shaped regions (20, 21) as well as the first series of the linking walls from the first strip-shaped regions (22),
the cuts (9) in the flat, cut piece for forming the second series of the linking walls (14, 17) are U-shaped, wherein the cut edges (11, 12) extend in accordance with the arms of the U-shape at an acute angle or coincidentally with the continuous fold lines (1, 2, 3, 4) and the cut edge (10) extends in accordance with the base of the U-shape transversely with respect to the continuous fold lines (1, 2, 3, 4), the U-shaped cuts (9) are arranged in rows along the surfaces of the crest of the corrugations (20) and/or the surfaces of the trough of the corrugations (21) at such spacings that the first group of the connection surfaces (13, 16) is formed thereby, and
the linking walls (14, 17) of the second side are folded out of the respective plane of the corrugation crest and/or the corrugation trough along tab fold lines (5, 6) into the honeycomb layer.

21. Folded honeycomb according to claim 20 characterised in that the tabs within the U-shaped cuts (9) are bent over at their free ends to form tongue surfaces which form the second group of connection surfaces (15, 18).

22. Folded honeycomb according to claim 20 or 21 characterised in that the tab fold line (5) of adjacent rows of the U-shaped cuts (9) are flush with each other.

23. Folded honeycomb according to claim 20 or 21 characterised in that the tab fold lines (5, 6) of adjacent rows of the U-shaped cuts (9) are displaced relative to each other.

24. Folded honeycomb according to claim 23 characterised in that the linking walls (22) of the first series are formed transversely to the plane thereof.

25. Folded honeycomb according to claim 24 characterised in that mutually opposing linking walls (22) are deformed away from each other to form hexagonal folded honeycombs (Figure 9).

26. Folded honeycomb according to claim 24 characterised in that mutually opposing linking walls (22) are shaped with respect to each other to form interpenetrating patterns (Figure 10).

27. Folded honeycomb according to claim 24 characterised in that the linking walls (22) of the first series are shaped in a stepped configuration in order to abut against the linking walls (14, 17) of the second series (Figure 11).

28. Folded honeycomb according to one of the claims 16 to 19 characterised in that the strip-shaped regions of the flat, cut piece are subdivided into narrower and wider strips (55, 56, 57, 58) which are separated from each other by fold edges (35, 36) and cut edges (37, 39), wherein the cut edges form interrupted meander portions,
the narrower strips (55, 57) form right-angled corrugations in planes perpendicularly to the longitudinal extent of the folded honeycomb layer, wherein the surfaces of the crest of the corrugations (43, 48) or the surfaces of the trough of the corrugations (45, 46) of adjacent narrow strips (55, 57) alternately represent the first (43, 46) or the second (45, 48) group of connection surfaces and the flank surfaces (44) from a part of the first series of the linking walls, and
the wider strips (56, 58) form right-angled corrugations in the plane of the folded honeycomb layer, the surfaces of the crest of the corrugations (50) and the surfaces of the trough of the corrugations (51) representing the second series of the linking walls and the flank surfaces (52) together with the flank surfaces (44) of the narrower strips (55, 57) forming the first series of the linking walls.

29. Folded honeycomb according to claim 28 characterised in that the surfaces of the crest of the corrugations (43, 48) or surfaces of the trough of the corrugations (45, 46) of the narrower strips (55, 57) are half as wide as the flank surfaces (44).

30. Process for the production of the folded honeycomb according to one of the claims 2 to 15, having the following steps:
a) a sheet material of metal, plastic material, cloth, fiber composite material, fiber reinforced paper or conventional paper or cardboard is provided;
b) the sheet material is cut to size and in that operation provided in the second strip-shaped regions (20, 21) with the cuts (9), between which the bridging portions (13, 16) remain, forming a flat, cut piece in which the first strip-shaped regions (22) and second strip-shaped regions (20, 21) alternate with each other and the bridging portions (13, 16) connect together the first strip-shaped regions (22);
c) the first strip-shaped regions (22) are formed transversely with respect to the strip direction in order to produce half-honeycomb corrugations with corrugation ridges (22c, 22d) and corrugation troughs (22a, 22b) on which the flat portions are formed;
d) the flat, cut piece, which is formed in the first strip-shaped regions (22), is folded into right-angled corrugations along fold lines (1, 2, 3, 4) which separate the first and second strip-shaped regions (20, 21, 22) from each other, wherein the bridging portions (13, 16) come to lie in the corrugation crests or corrugation troughs; and
e) planar portions of the corrugation ridges (22c, 22d) or corrugation troughs (22a, 22b) are laid on the opposing planar portions of the corrugation troughs (22a, 22b) or corrugation ridges (22c, 22d).

31. A process according to claim 30 characterised in that the flat portions which have been laid onto each other are the corrugation ridges (22c, 22d) and the corrugation troughs (22a, 22b) of the half-honeycomb corrugations, which are fixedly connected to each other.

32. A process according to claim 30 or 31 characterised in that deformation of the first strip-shaped regions (22) is effected by bending or folding.

33. A process according to claim 30 or 31 characterised in that deformation of the first strip-shaped regions (22) is effected by deep-drawing.

34. A process for the production of a folded honeycomb according to one of the claims 20 to 27, with the following steps:
a) a sheet material of metal, plastic material, cloth, fiber composite material or fiber reinforced paper, optionally with prepared glued, soldered or welded connection locations (19), which are to be arranged in line with tab fold lines (5, 6), is provided;
b) U-shaped cuts (9) are produced in rows in the second strip-shaped regions (20, 21) of the sheet in order to prepare flat, cut pieces with linking walls (14, 17) of a second series which are separated from each other by bridging portions (13, 16) which form connection surfaces of a first group, wherein the cut edges (11, 12) extend in accordance with the arms of the U-shape at an acute angle or coincidentally with the continuous fold lines (1, 2, 3, 4) to separate first strip-shaped regions (22) from the second strip-shaped regions (20, 21) and the cut edge (10) extends in accordance with the base of the U-shape transversely with respect to the continuous fold lines (1, 2, 3, 4);
c) the linking walls formed from the first strip-shaped regions (22) are optionally deformed, after steps d) and e), transversely relative to the strip direction (Figures 9, 10 and 11);
d) the flat, cut piece is folded into right-angled corrugations along the continuous fold lines (1, 2, 3, 4) in order to form surfaces of the crest of the corrugations and surfaces of the trough of the corrugations with the second strip-shaped regions (20, 21) and linking walls of a first series with the first strip-shaped regions (22);
e) the linking walls (14, 17) of the second series are folded out of the respective plane of the corrugation crest or the corrugation trough respectively into the layer formed by the folded honeycomb along the tab fold lines (5, 6) wherein the bridging portions (13, 16) are maintained in the said plane of the crest of the corrugation or the said plane of the trough of the corrugation, respectively.

35. Process according to claim 34 characterised in that the ends of the linking walls (14, 17) are bent over to form tongue surfaces (15, 18) which form a second group of connection surfaces.

36. Process according to claim 34 or 35 characterised in that the U-shaped cuts (9) in the rows are so arranged that the tab fold lines (5, 6) of the linking walls (14, 17) of adjacent rows are flush with each other.

37. Process according to claim 34 or 35 characterised in that the U-shaped cuts (9) in the rows are so disposed that the tab fold lines (5, 6) of the linking walls (14, 17) of adjacent rows are displaced relative to each other.

38. Process according to one of the claims 34 to 37 characterised in that the cut edges (11, 12) of the arms of the U-shape are fixedly connected to the linking walls formed from the first strip-shaped regions (22) along prepared connect on locations (19).

39. Process according to claim 38 characterised in that the linking walls of the first series formed form the first strip-shaped regions (22) are formed transversely to the plane thereof to form hexagonal folded honeycombs.

40. Process according to claim 38 characterised in that the linking walls of the first series formed from the first strip-shaped regions (22) are formed transversely with respect to the plane thereof to form interpenetrating patterns.

41. Process according to claim 38 characterised in that the linking walls of the first series formed from the first strip-shaped regions (22) are formed transversely with respect to the plane thereof to form stepped edges which partially abut against the linking walls (14, 17) of the second series.

42. Process for the production of the folded honeycomb according to claim 28 or 29, with the following steps:
a) sheet material of metal, plastic material, cloth, fiber composite material or paper is provided;
b) the sheet material is provided with meander cuts (37, 39) to form flat, cut pieces, wherein the meander cuts (37, 39) are displaced relative to each other and the flat, cut pieces are subdivided along first fold lines (35, 36) into narrower and wider strips (55, 56, 57, 58);
c) the flat cut piece is folded in mutually overlapping relationship along the first fold lines (35, 36) to form an overlapping structure;
d) the overlapping structure is deformed along second fold lines (31, 32, 33, 34) which extend perpendicularly to the first fold lines (35, 36) into right-angled corrugations so that the narrower and wider strips (55, 56, 57, 58) form individual right-angled corrugations which are inserted one into the other; and
e) the right-angled corrugations which are inserted one into the other and pulled apart, in which case the narrower strips (55, 57) are arranged with their right-angled corrugations in planes perpendicularly to the plane of the folded honeycomb and the wider strips (56, 58) are arranged with their right-angled corrugations in the plane of the folded honeycomb.

43. Process according to claim 42 characterised in that the flank: surfaces (44) of the right-angled corrugations of the narrower strips (55, 57) are made flush with or slightly overlap the flank surfaces (52) of the wider strips (56, 58) and are fixedly connected thereto to form the first series of the linking walls (44, 52).

44. Use of the folded honeycomb according to one of the claims 1 to 29 as packaging material.

45. Use of the folded honeycomb according to one of the claims 1 to 29 as a crash structure.

## Revendications

1. Pli en nid d'abeille, en particulier comme couche de coeur de sandwich, constitué d'une pluralité d'alvéoles similaires ordonnées en rangées, ayant les caractéristiques suivantes:
- les alvéoles présentent des parois alvéolées latérales qui sont reliées les unes aux autres de manière annulaire pour former des ouvertures d'alvéoles;
- transversalement aux parois alvéolées, les alvéoles sont délimitées par des plans-frontière en nid d'abeille, dans lesquels sont situées les ouvertures des alvéoles;
- le pli en nid d'abeille est plié à partir d'une découpe plane continue d'un matériau de lé qui est pourvue d'entailles (9) pour former des domaines en forme de bandes (20,21,22)
caractérisé par les caractéristiques suivantes :
- les domaines en forme de bandes sont subdivisés en une première pluralité de domaines (22) et en une seconde pluralité de domaines (20,21) qui alternent sur la découpe plane;
- les seconds domaines en forme de bandes (20,21) présentent des sections de pontage (13,16) qui relient ensemble les premiers domaines en forme de bandes (22) respectivement adjacents;
- les premiers domaines en forme de bandes (22) sont pliés à un angle d'environ 90° vis-à-vis des seconds domaines en forme de bandes (20,21), de sorte que les sections de pontage (13,16) viennent à être situées dans les plans dans lesquels se trouvent les ouvertures des alvéoles et qu'elles jettent partiellement ou totalement un pont entre ces ouvertures.

2. Pli en nid d'abeille selon la revendication 1, ayant les caractéristiques suivantes:
- les premiers domaines en forme de bandes (22) sont pliés pour former des ondulations de demi-nid d'abeille avec des crêtes d'ondulations (22c,22d) et des creux d'ondulation (22a,22b) qui présentent des parties planes;
- des ondulations de demi-nid d'abeille adjacentes se touchent avec ces parties planes de leurs crêtes d'ondulation ou creux d'ondulation pour former respectivement une rangée d'alvéoles;
- chaque section de pontage (13,16) jette un pont sur une alvéole associée.

3. Pli en nid d'abeille selon la revendication 2, caractérisé en ce que les crêtes d'ondulation (22c,22d) ou les creux d'ondulation (22a,22b) sont reliés durablement entre eux.

4. Pli en nid d'abeille selon la revendication 2 ou 3, caractérisé en ce que les intervalles de pliage des premiers domaines en forme de bandes (22) sont réguliers et que quatre pliages (5,6,7,8) forment une période.

5. Pli en nid d'abeille selon la revendication 4, caractérisé en ce que les sections de pontage (13,16) sont disposées sur les seconds domaines en forme de bandes (20,21) en périodes correspondant aux pliages (5,6,7,8) des premiers domaines en forme de bandes (22).

6. Pli en nid d'abeille selon la revendication 4 ou 5, caractérisé en ce que les entailles (9) dans les seconds domaines en forme de bandes (20,21) englobent les trois quarts d'une période.

7. Pli en nid d'abeille selon l'une des revendications 2 à 6, caractérisé en ce que les entailles (9) sont en forme de rectangle.

8. Pli en nid d'abeille selon l'une des revendications 2 à 6, caractérisé en ce que les entailles (9) sont en forme de U et forment des lobes (14,17).

9. Pli en nid d'abeille selon la revendication 8, caractérisé en ce que les lobes (14,17) demeurent respectivement dans les parties planes des crêtes d'ondulation (20) ou des creux d'ondulation (21).

10. Pli en nid d'abeille selon la revendication 8, caractérisé en ce que les lobes (14,17) sont dépliés à partir des parties planes respectivement de leurs crêtes d'ondulation ou de leurs creux d'ondulation.

11. Pli en nid d'abeille selon la revendication 10, caractérisé en ce que les extrémités libres (15,18) des lobes (14,17) sont repliés dans les parties planes locales des crêtes d'ondulation ou des creux d'ondulation.

12. Pli en nid d'abeille selon l'une des revendications 2 à 6, caractérisé en ce que les entailles (9) sont en forme de fentes, de sorte que les seconds domaines en forme de bande (20,21) sont formés de manière ininterrompue.

13. Pli en nid d'abeille selon la revendication 12, caractérisé en ce que les entailles en forme de fentes (9) se font face mutuellement par paires aux seconds domaines en forme de bandes (20,21) et que les paires de fentes de seconds domaines circonvoisins en forme de bandes (20,21) sont déplacées l'une par rapport à l'autre.

14. Pli en nid d'abeille selon l'une des revendications 2 à 13, caractérisé en ce que la largeur de bande des premiers domaines en forme de bande (22) varie en fonction de l' épaisseur de couche du pli en nid d'abeille souhaitée localement.

15. Pli en nid d'abeille selon l'une des revendications 2 à 14, caractérisé en ce que la largeur de bande des seconds domaines en forme de bande est choisie différemment pour les crêtes d'ondulation (20) et les creux d'ondulation (21), afin de produire des incurvations locales du pli en nid d'abeille.

16. Pli en nid d'abeille selon la revendication 1, ayant les caractéristiques suivantes:
- les parois alvéolées sont formées de deux séries de parois de traverse (14,17,22; 44,50,51,52);
- la première série de parois de traverse (22;44,52) s'étend en moyenne dans une première direction;
- la seconde série de parois de traverse (14,17;50,51) s'étend dans une seconde direction transversalement à la première direction;
- les parois de traverse (14,17,22;44,50,51,52) sont délimitées par des arêtes d'entailles (11,12;41,42) et des arêtes de pli (5,6,7,8;35,36) de la découpe plane;
- un premier groupe de surfaces de connexion (13,16;43,46) forme les sections de pontage qui sont demeurées dans les plans-frontière en nid d'abeille et qui sont délimitées par trois arêtes de pli (1,2,3,4,5,6;31,32,33,34,35,36) et par une arête d' entaille (10;40).

17. Pli en nid d'abeille selon la revendication 16, caractérisé en ce qu'un second groupe de surfaces de connexion (15,18;45,48) est formé à partir de sections pliées de la découpe plane, qui sont repliées dans le plan-frontière en nid d'abeille et délimitées par au moins deux arêtes d'entaille (10,11,12;40,41,42).

18. Pli en nid d'abeille selon la revendication 16 ou 17, caractérisé en ce qu'un troisième groupe de surfaces de connexion (27) est formé à partir de sections de la découpe plane, qui sont pliées à partir des parois de traverse dans au moins un plan-frontière en nid d'abeille et qui s'étendent transversalement au premier ou second groupe de surfaces de connexion.

19. Pli en nid d'abeille selon l'une des revendications 16 à 18, caractérisé en ce que les arêtes d'entaille (11,12;40), qui sont en contact avec des parois de traverse, sont liées avec celles-ci par collage, brasure ou soudage.

20. Pli en nid d'abeille selon l'une des revendications 16 à 19, caractérisé en ce que:
- la découpe plane est pliée, le long de lignes de pliage continues (1,2,3,4), en ondulations rectangulaires qui forment une pluralité de surfaces de crêtes d'ondulation et de surfaces de creux d'ondulation à partir des seconds domaines en forme de bandes (20,21) ainsi que la première série de parois de traverse à partir des premiers domaines en forme de bandes (22),
- les entailles (9) sont formées en forme de U dans la découpe plane pour constituer la seconde série de parois de traverse (14,17 les arêtes d'entaille (11,12) se développant conformément aux branches du U à angle aigu ou bien en convergence avec les lignes de pliage continues (1,2,3,4) et l'arête d'entaille (10) se développant conformément à la base du U transversalement aux lignes de pliage continues (1,2,3,4),
- les entailles (9) en forme de U sont disposées en rangées le long des surfaces de crêtes d'ondulation (20) et/ou de creux d'ondulation (21) à intervalles tels que le premier groupe de surfaces de connexion (13,16) se forme de la sorte, et
- les parois de traverse (14,17) du second côté sont pliées dans la couche de nid d'abeille à partir du plan respectif de la crête d'ondulation et/ou du creux d'ondulation le long des lignes de pliage de lobe (5,6).

21. Pli en nid d'abeille selon la revendication 20, caractérisé en ce que les lobes sont recourbés, à leurs extrémités libres, à l'intérieur des entailles (9) en forme de U pour former des surfaces de couvre-joint qui constituent le second groupe de surfaces de connexion (15,18).

22. Pli en nid d'abeille selon la revendication 20 ou 21, caractérisé en ce que les lignes de pliage de lobe (5) de rangées adjacentes des entailles (9) en forme de U sont alignées.

23. Pli en nid d'abeille selon la revendication 20 ou 21, caractérisé en ce que les lignes de pliage de lobe (5,6) de rangées adjacentes des entailles (9) en forme de U sont déplacées l'une par apport l'autre.

24. Pli en nid d'abeille selon la revendication 23, caractérisé en ce que les parois de traverse (22) de la première série sont façonnées transversalement à leur plan.

25. Pli en nid d'abeille selon la revendication 24, caractérisé en ce que les parois de traverse (22) qui se font face mutuellement sont façonnées par éloignement de manière à former des plis en nid d'abeille hexagonaux (fig.9).

26. Pli en nid d'abeille selon la revendication 24, caractérisé en ce que les parois de traverse (22) qui se font face sont façonnées par rapprochement de manière à former des modèles interpénétrés (fig. 10).

27. Pli en nid d'abeille selon la revendication 24, caractérisé en ce que les parois de traverse (22) de la première série sont configurés en gradins afin de s'appuyer sur les parois de traverse (14,17) de la seconde série.

28. Pli en nid d'abeille selon l'une des revendications 16 à 19, caractérisé en ce que:
- les domaines en forme de bandes de la découpe plane sont subdivisés en bandes plus étroites et plus larges (55,56,57,58) qui sont séparées les unes des autres par des arêtes de pli (35,36) et des arêtes d'entaille (37,39), les arêtes d'entaille (37,39) formant des sections de méandres discontinus,
- les bandes plus étroites (55,57) forment des ondulations rectangulaires dans des plans perpendiculaires à l'étendue longitudinale de la couche de pli en nid d'abeille, les surfaces d'arêtes d'ondulations (43,48) ou les surfaces de creux d'ondulations (45,46) de bandes étroites adjacentes (55,57) représentant alternativement le premier (43,46) ou le second groupe (45,48) des surfaces de connexion et les surfaces de côté (44) formant une partie de la première série des parois de traverse, et
- les bandes plus larges (56,58) forment des ondulations rectangulaires dans le plan de la couche de pli en nid d'abeille, de sorte que les surfaces de crêtes d'ondulations (50) et les surfaces de creux d'ondulations (51) représentent la seconde série des parois de traverse, tandis que les surfaces de côté (52) forment, ensemble avec les surfaces de côté (44) des bandes plus étroites (55,57) la première série des parois de traverse.

29. Pli en nid d'abeille selon la revendication 28, caractérisé en ce que les surfaces de crêtes d'ondulations (43,48) ou les surfaces de creux d'ondulations (45,46) des bandes plus étroites (55,57) sont à moitié aussi larges que les surfaces de côté (44).

30. Procédé de fabrication d'un pli en nid d'abeille selon l'une des revendications 2 à 15, comprenant les étapes suivantes:
a) un matériau de lé en métal, matière plastique, tissu, matériau composite fibreux, papier renforcé de fibre ou papier ou carton ordinaire est mis à disposition;
b) le matériau de lé est découpé et on pourvoit les seconds domaines en forme de bandes (20,21) d'entailles (9) entre lesquelles demeurent les sections de pontage (13,16) de sorte qu'il en résulte une découpe plane sur laquelle alternent les premiers domaines en forme de bandes (22) et les seconds domaines en forme de bandes (20,21) et que les sections de pontage (13,16) relient entre eux les premiers domaines en forme de bandes (22);
c) les premiers domaines en forme de bandes (22) sont formés transversalement à la direction des bandes afin d'obtenir des ondulations en demi-nid d'abeille avec des crêtes d'ondulation (22c,22d) et des creux d'ondulation (22a,22b) auxquelles les parties planes sont assemblées;
d) la découpe plane formée dans les premiers domaines en forme de bandes (22) est pliée en ondulations rectangulaires le long des lignes de pliage (1,2,3,4) qui séparent les premiers et seconds domaines en forme de bandes (20,21,22) les uns des autres, de sorte que les sections de pontage (13,16) soient disposées dans les crêtes d'ondulation ou les creux d'ondulation;
e) des parties planes des crêtes d'ondulation (22c,22d) ou des creux d'ondulation (22a,22b) sont superposées aux parties planes correspondantes des creux d'ondulation (22a,22b) ou des crêtes d'ondulation (22c,22d).

31. Procédé selon la revendication 30, caractérisé en ce que les parties planes qui sont superposées sont les crêtes d'ondulation (22c,22d) et des creux d'ondulation (22a,22b) des ondulations en demi-nid d'abeille qui sont fermement liées ensemble.

32. Procédé selon la revendication 30 ou 31, caractérisé en ce que la formation des premiers domaines en forme de bandes (22) a lieu par ploiement ou pliage.

33. Procédé selon la revendication 30 ou 31, caractérisé en ce que la formation des premiers domaines en forme de bandes (22) a lieu par étirage profond.

34. Procédé de fabrication d'un pli en nid d'abeille selon l'une des revendications 20 à 27, comprenant les étapes suivantes:
a) un matériau de lé en métal, matière plastique, tissu, matériau composite fibreux, papier renforcé de fibre, le cas échéant muni d'emplacements (19) préparés pour fixation par collage, brasure ou soudure, qui doivent être disposés en prolongation de lignes de pliage de lobes (5,6), est mis à disposition;
b) des entailles (9) en forme de U sont placées en rangées dans les seconds domaines en forme de bandes (20,21) du lé, afin de préparer des découpes planes avec des parois de traverse (14,17) d'une première série, qui sont séparées les unes des autres par des sections de pontage (13,16) qui constituent des surfaces de connexion d'un premier groupe, de sorte que les arêtes d'entailles (11,12) se développent conformément aux branches du U à angle aigu ou bien en convergence avec les lignes de pliage continues (1,2,3,4) pour séparer des premiers domaines en forme de bandes (22) et que l'arête d'entaille (10) se développe conformément à la base du U transversalement aux lignes de pliage continues (1,2,3,4);
c) les parois de traverse obtenues à partir des premiers domaines en forme de bandes (22) sont le cas échéant, après les étapes d) et e), formées transversalement à la direction des bandes (fig.9,10,11);
d) la découpe plane est pliée en ondulations rectangulaires le long des lignes de pliage continues (1,2,3,4), afin de former avec les seconds domaines en forme de bandes (20,21) des surfaces de crêtes d'ondulation et des surfaces de creux d'ondulation et de former avec les premiers domaines en forme de bandes (22) des parois de traverse d'une première série;
e) les parois de traverse (14,17) de la seconde série sont pliées à partir des plans respectifs des crêtes d'ondulation et des creux d'ondulation, conformément aux lignes de pliage de lobe (5,6), dans la couche formée du pli de nid d'abeille, les sections de pontage (13,16) demeurant dans ces plans de crêtes d'ondulation et de creux d'ondulation.

35. Procédé selon la revendication 34, caractérisé en ce que les extrémités des parois de traverse (14,17) sont courbées pour former des surfaces de couvre-joint (15,18) qui constituent un second groupe de surfaces de connexion.

36. Procédé selon la revendication 34 ou 35, caractérisé en ce que les entailles (9) en forme de U sont disposées en rangées telles que les lignes de pliage de lobes (5,6) des parois de traverse (14,17) de rangées adjacentes soient alignées.

37. Procédé selon la revendication 34 ou 35, caractérisé en ce que les entailles (9) en forme de U sont disposées en rangées telles que les lignes de pliage de lobes (5,6) des parois de traverse (14,17) de rangées adjacentes soient déplacées l'une par rapport à l'autre.

38. Procédé selon l'une des revendications 34 à 37, caractérisé en ce que les arêtes d'entaille (11,12) des branches du U sont fermement liées, le long d'emplacements (19) préparés pour la fixation, aux parois de traverse formées à partir des premiers domaines en forme de bandes (22).

39. Procédé selon la revendication 38, caractérisé en ce que les parois de traverse de la première série obtenues à partir des premiers domaines en forme de bandes (22) sont façonnées transversalement à leur plan de manière à former des plis en nid d'abeille hexagonaux.

40. Procédé selon la revendication 38, caractérisé en ce que les parois de traverse de la première série obtenues à partir des premiers domaines en forme de bandes (22) sont façonnées transversalement à leur plan de manière à former des plis en modèles interpénétrés.

41. Procédé selon la revendication 38, caractérisé en ce que les parois de traverse de la première série obtenues à partir des premiers domaines en forme de bandes (22) sont façonnées transversalement à leur plan de manière à former des gradins qui s'appuient en partie sur les parois de traverse (14,17) de la seconde série.

42. Procédé de fabrication d'un pli en nid d'abeille selon la revendication 28 ou 29, comprenant les étapes suivantes:
a) un matériau de lé en métal, matière plastique, tissu, matériau composite fibreux ou papier est mis à disposition;
b) le matériau de lé est pourvu d'entailles en méandre (37,39) pour former des découpes planes, les entailles en méandre (37,39) étant déplacées l'une par rapport à l'autre et les découpes planes sont subdivisées, le long de premières lignes de pliage (35,36), en bandes plus étroites et en bandes plus larges (55,56,57,58);
c) la découpe plane est pliée en recouvrement le long des premières lignes de pliage (35,36), afin d'obtenir une structure de recouvrement;
d) la structure de recouvrement est façonnée en ondulations rectangulaires le long de secondes lignes de pliage (31,32,33,34) qui s'étendent perpendiculairement aux premières lignes de pliage (35,36), de sorte que les bandes plus étroites et plus larges (55,56,57,58) forment des ondulations rectangulaires individuelles emboîtées les unes dans les autres;
e) les ondulations rectangulaires emboîtées sont étirées de façon à permettre l'arrangement des bandes plus étroites (55,57) avec leurs ondulations rectangulaires dans des plans perpendiculaires au plan du pli en nid d'abeille et des bandes plus larges (56,58) avec leurs ondulations rectangulaires dans le plan du pli en nid d'abeille.

43. Procédé selon la revendication 42, caractérisé en ce que les surfaces de côté (44) des ondulations rectangulaires des bandes plus étroites (55,57) sont placées en alignement ou en léger recouvrement avec les surfaces de côté (52) des ondulations rectangulaires des bandes plus étroites (56,58) et sont fermement liées avec celles-ci pour former la première série des parois de traverse (44,52).

44. Utilisation d'un pli en nid d'abeille selon l'une des revendications 1 à 29 comme matériau d'emballage.

45. Utilisation d'un pli en nid d'abeille selon l'une des revendications 1 à 29 comme structure d'écrasement.
